# EUROPÄISCHE PATENTSCHRIFT

(11) **EP 0 192 179 B1**
(45) Veröffentlichungstag und Bekanntmachung des Hinweises auf die Patenterteilung: **10.07.1991**
(21) Anmeldenummer: 86101766.3
(22) Anmeldetag: 12.02.1986
(51) Int. Cl.: B01F 7/30

(54) **Mischer**
Mixer
Mélangeur

(30) Priorität: 15.02.1985 DE 3505175
(43) Veröffentlichungstag der Anmeldung: 27.08.1986
(73) Patentinhaber: Bolz, Alfred, sen., D-88239 Wangen (DE)
(72) Erfinder: Bolz, Alfred, sen., D-88239 Wangen (DE)
(74) Vertreter: Riebling, Peter, Dr.-Ing.

(56) Entgegenhaltungen:
- EP-A- 0 111 067
- DE-B- 1 262 972
- GB-A- 868 688

## Beschreibung

Die Erfindung betrifft einen Mischer nach dem Oberbegriff des Patentanspruchs 1.

Ein eingangs genannter Mischer ist beispielsweise mit dem GEgenstand der DE-OS 1 956 007 bekannt geworden. Bei dieser bekannten Anordnung wird der Schwenkarm von oben her drehbar angetrieben. Ferner befindet sich am freien vorderen, drehbaren Ende des Schwenkarmgehäuses ein weiteres Getriebegehäuse, in dem ein Untersetzungsgetriebe angeordnet ist, mit dem der obere Teil der Mischschneckenwelle zusammen mit dem Mischschneckenwellenlager auf einer Kreisbahn laufend drehend angetrieben wird.

Bei diesem bekannten Mischer sind also an der Oberseite des Mischbehälters zwei unterschiedliche Antriebe angeordnet, nämlich einmal der Drehantrieb für den Schwenkarm und zum zweiten der Drehantrieb für eine Rotationsbewegung der Mischschnecke.

Die Mischschnecke ihrerseits wird drehend von einem unterhalb des Mischbehälters angeordneten Antrieb angetrieben.

Bei dieser bekannten Anordnung besteht der Nachteil, daß im Produktraum das Getriebe für den Rotationsantrieb der Mischschnecke angeordnet sein muß. Wegen der relativ hohen Temperaturen im Produktraum ist damit dieses Getriebe und der damit verbundene Antrieb störungsanfällig, ebenso wie die dafür notwendigen Dichtungen und Durchführungen.

Es besteht der weitere Nachteil, daß eine axiale Längenausdehnung der Mischschneckenwelle, bedingt durch Temperaturänderungen im Produktraum, nicht möglich ist. Eine entsprechende Längenänderung der Mischschnecke muß von dem unten liegenden Lager, welches in der Form einer Kugelschale ausgebildet ist, aufgenommen werden. Damit ist erhöhter Verschleiß verbunden.

Ein weiterer Mischer mit einer axial verschiebbar gelagerten Schneckenwelle ist aus der DE-B-1 262 972 bekannt. Bei diesem bekannten Mischer ist das obere Ende der Mischschneckenwelle zwar axial verschiebbar am freien vorderen drehbaren Ende des Schwenkarmes gelagert, jedoch ragt die Lagerung ungeschützt in den Produktraum des Mischers, so daß bei Verschmutzung der Lagerung die Betriebssicherheit der Mischanordnung gefährdet sein könnte. Bei dem bekannten Mischer weist auch der Schwenkarm zusätzlich Getriebeaufbauten auf, die in den Mischbehälter hineinragen, was sich ebenfalls nachteilig in Bezug auf die Betriebssicherheit auswirkt.

Ein weiterer Mischer der eingangs genannten Art ist aus der EP-A-111 067 bekannt. Dort weist zwar der Schwenkarm keine Getriebeaufbauten auf, jedoch ist nicht erkennbar, wie das obere Ende der Mischschnecke am Schwenkarm betriebsicher gelagert werden könnte.

Aus der GB-A-868 688 ist ein weiterer Mischer bekannt, bei dem das obere Ende der Mischschneckenwelle am Schwenkarm axial verschiebbar gelagert ist. Bei dieser Anordnung ragt jedoch die Lagerung am Schwenkarm ebenfalls ungeschützt in den Produktraum des Mischers, wodurch auch hier nur eine geringe Betriebssicherheit gegeben ist.

Die vorliegende Erfindung hat die Aufgabe, einen Mischer mit axial verschiebbarer Lagerung der Mischschnecke so weiterzubilden, daß bei konstruktiv einfacher Ausgestaltung eine wesentlich betriebssichere Lagerung der Mischschneckenwelle im Produktraum gegeben ist.

Zur Lösung der gestelten Aufgabe sieht die Erfindung die Merkmale des kennzeichnenden Teils des Patentanspruchs 1 vor.

Wesentliches Merkmal der vorliegenden Erfindung ist also zum Einen, daß die axiale Längenausdehnungen der Mischschneckenwelle durch ein besonders betriebssichere Lager der Mischschnecke unmittelbar im Schwenkarm aufgenommen werden. Damit wird die untere Lagerung der Mischschnecke nicht mehr belastet und die gesamte Anordnung erhält eine längere Lebensdauer.

Weiteres wesentliches Merkmal der vorliegenden Erfindung ist ferner, daß der Schwenkarm im weiteren selbst keine Getriebeeinbauten aufweist, d. h. also, daß ein Rotationsantrieb des oberen Lagers der Mischschneckenwelle erfindungsgemäß entfällt, so daß der Schwenkarm ohne Getriebeeinbauten ausgerüstet ist. Damit werden komplizierte und störungsanfällige Getriebeteile, Durchführungen und Dichtungen vermieden, wodurch die Betriebssicherheit wesentlich erhöht wird.

Die beiden oben genannten Merkmale addieren sich in ihrer Wirkung auch insoweit gegenseitig, als daß die Betriebssicherheit eines erfindungsgemäßen Mischers wesentlich verbessert wird, denn axiale Längenänderungen der Mischschneckenwelle führen nun nicht mehr zu einer Belastung der Lager der Mischschneckenwelle und komplizierte Getriebeeinbauten für den Schwenkarm werden vermieden.

Ein weiterer wesentlicher Punkt der Erfindung ist es, daß das obere Lager der Mischschneckenwelle als Steckachse ausgebildet ist, was bedeutet, daß das Lager der Mischschneckenwelle im Schwenkarm aus einer in axialer Richtung der Mischschneckenwelle geöffnten Buchse besteht, in welche eine dreh-fest mit der Mischschneckenwelle befestigte, ballige andere Buchse eingreift und an der Innenwand der schwenkarmfesten Buchse axial verschiebbar ist.

Weil die mischschneckenwellenseitige Buchse ballig ausgebildet ist, sind auch Winkeländerungen der Mischschneckenwelle möglich, ohne daß das schwenkarmseitige Lager beansprucht wird.

Bei dem erfindungsgemäßen schwenkarmseitigen Lager wird vorausgesetzt, daß die Lagerkräfte, welche durch das Gewicht der Mischschnecke und durch deren dynamische Belastung im Produktraum entsteht, im wesentlichen von dem Bodenlager aufgenommen wird.
Bei dem Bodenlager handelt es sich um eine halbkugelförmige Bodenabdichtung, durch welche die Mischschneckenwelle hindurch greift und jenseits der Bodenöffnung in einem Kardangelenk gelagert ist.
Das halbkugelförmige Dichtelement liegt in einem gehäusefesten Teflon-Glasfaser oder Teflon-Kohle-Dichtring gegenüber. Dieser Dichtring ist bevorzugt vorgespannt und hat eine selbsttätige Nachstellung. Gleichzeitig besteht eine Anschlußmöglichkeit einer Spülgasleitung und eine Anschlußmöglichkeit für ein Druckausgleichsystem. Damit ist eine Funktionskontrolle bei laufendem Betrieb durch entsprechende Kontrollöffnungen möglich, und sämtliche geschmierten Teile liegen außerhalb des Produktraumes.

Diese spezielle Bodenlagerung in Verbindung mit der angegebenen schwenkarmseitigen Lagerung führt zu der angeführten hohen Betriebssicherheit des erfindungsgemäßen Mischers.

Weitere Merkmale der Erfindung sind Gegenstand der übrigen Unteransprüche Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert gezeichneter Schnitt durch einen Mischer nach der Erfindung,
- Figur 2:: eine im Vergleich zu Figur 1 detaillierte Darstellung,
- Figur 3:: Schnitt durch den Bodenbereich des Mischbehälters mit Darstellung der schwenkarmseitigen Lagerung.

In Figur 1 wird durch einen kegeligen Mischbehälter 1 der Produktraum 2 definiert, in dem eine Mischschnecke 3 auf einer Mischschneckenwelle 4 angebracht ist und durch Drehung eines Schwenkarmes 5 an der Innenseite der kegeligen Wand des Produktraumes 2 entlang läuft.
Der Schwenkarm 5 wird hierbei abgedichtet über einen Gehäuseflansch 6 nach außen in eine Welle 7 übergeführt, die ihrerseits mit einem Getriebe 8 verbunden ist. Das Getriebe 8 wird von einem Antriebsmotor 9 angetrieben, wobei der Schwenkarm 5 beispielsweise 5 Umdrehungen pro Minute entlang der Innenwandung des Mischbehäters 1 durchführt.

Die bodenseitige Lagerung der Mischschneckenwelle 4 erfolgt dadurch, daß diese abgedichtet durch den Behälterboden 19 hindurchgeführt wird, und unterhalb des Behälterbodens 19 in einem Kreuzgelenk 10 gelagert ist.

Der Drehantrieb der Mischschneckenwelle 4 von unten erfolgt über den untenliegenden Antriebsmotor 13, welcher über eine Laterne 12 und eine Hohlwelle 11 auf die Antriebswelle 27 (Figur 2) des Kreuzgelenks 10 arbeitet.

Wesentlicher Vorteil der einfachen Ausbildung des Schwenkarmes 5 ist noch, daß gemäss Figur 1 es nun möglich ist, zentral durch die Welle 7 und durch den geraden Teil des Schwenkarmes 5 ein Düsenrohr 17 in den Produktraum 2 einzuführen, mit dem es möglich ist, einen Sprühstrahl 18 auf das Produkt zu geben.

In Figur 2 sind weitere Einzelheiten des in Figur 1 dargestellten Mischbehälters dargestellt.

Es ist ersichtlich, daß das schwenkarmseitige Lager aus einer Steckachse 20 besteht, die drehfest mit der Mischschneckenwelle 4 verbunden ist.

Das bodenseitige Lager wird durch das erwähnte Kreuzgelenk 10 gebildet, wobei die Mischschnecke 4 mit einem Einschraubbolzen 30 verbunden ist, der Teil des Kreuzgelenks 10 ist. Der andere Teil des Kreuzgelenks 10 wird in der Antriebswelle 27 fortgesetzt, die über ein entsprechendes Getriebe mit dem Antriebsmotor 13 (Figur 1) gekuppelt ist.

Die Abdichtung der Mischschneckenwelle 4 in Bezug zum Behälterboden 19 erfolgt über ein halbkugeliges Dichtelement 14, welches fest mit der Mischschneckenwelle 4 verbunden ist. Gehäuseseitig ist ein Dichtring 15 angeordnet, der vorgespannt ist und eine selbsttätige Nachstellung aufweist. Es kann an diesem Dichtring eine Spülgasleitung und ein Druckausgleichsystem angeschlossen werden. Die Funktionskontrolle erfolgt hierbei über ein Kontroll-Schauglas 26. Der untere Teil des Kreuzgelenks 10 ist durch eine Antriebswelle 27 gebildet, die über eine Hohlwelle 11 nach unten zum Antriebsmotor 13 geführt ist.

Im folgenden wird die schwenkarmseitige Lagerung der Mischschneckenwelle 4 näher beschrieben.

Wie erwähnt ist die Mischschneckenwelle 4 an ihrem oberen Ende mit einer Steckachse 20 verbunden, auf deren Außenumfang eine ballig ausgebildete Buchse 34 aufsitzt, die stirnseitig nach oben hin durch eine Scheibe 35 abgedeckt ist, die mit einer Schraube 36 in der Steckachse 20 befestigt ist.

Die gehäuseseitige Lagerung erfolgt dadurch, daß die ballige Buchse 34 am Innenumfang einer Buchse 32 abrollt, die ihrerseits im Innenumfang eines Rohrstückes 28 angeordnet ist. Die Deckfläche des Rohrstückes 28 wird durch einen Deckel 33 gebildet, der mit einer Schraube 38 befestigt ist. Die Befestigung des Deckels mit dem Rohrstück erfolgt mit Hilfe von Schrauben 29.

Das Rohrstück 28 ist mit dem einen Ende einer Welle 25 verbunden, dessen anderes Ende in einer Welle 24 geringeren Durchmessers mündet, wobei diese Welle 24 in den Innenumfang der Stirnseite einer Hohlwelle 22 eingreift und dort befestigt ist.

Das andere Ene der Hohlwelle 22 ist mit einem Abdeckblech 23 verbunden und mündet in einen Flansch 21, der mit Hilfe zugeordneter Befestigungsschrauben 61 mit einem gegenüberliegenden Flansch 60 des Schwenkarmantriebes verbunden ist.

Der Flansch 60 seinerseits ist wiederum verbunden mit der Welle 7, die über eine Passfeder 44 mit einer Hohlwelle 42 verbunden ist, die ihrerseits eine Außenverzahnung aufweist und Teil des Getriebes 8 ist.

Der stirnseitige Abschluß der Welle 7 erfolgt über eine Scheibe 47 und eine Schraube 45, welche die Scheibe 47 an der Stirnseite der Welle 7 befestigt.

Die Abdichtung der Welle 7 im Gehäuseflansch 6 des Mischbehälters erfolgt über eine Stopfbuchspackung 53, welche selbstnachstellend ausgebildet ist.

Hierbei drückt stirnseitig auf die Stopfbuchspackung 53 ein Flansch 51, der von Gewindebolzen 70 durchgriffen ist, die einerseits in einen zugeordneten, gehäusefesten Flansch 52 eingeschraubt sind und andererseits entsprechende Bohrungen in dem Flansch 51 durchgreifen und auf der gegenüberliegenden Seite mit Federn 71 und darüber liegenden Muttern 72 abgestützt sind.

Die Stopfbuchspackung 53 liegt auf dem Außenumfang einer Schonhülse 55 auf, die drehfest mit der Welle 7 verbunden ist.

Die gesamte Stopfbuchspackung 53 ist mit Hilfe von Schrauben 67 mit einem gehäusefesten Flansch 56 verbunden, der seinerseits mit einem Flansch 57 größeren Durchmessers verbunden ist, der seinerseits wiederum über eine entsprechende Plattierung 58 auf einem Getriebeflansch 59 des Gehäuses aufsitzt.

Mit der beschriebenen Anordnung wird eine sehr einfache Konstruktion eines Schwenkarmes beschrieben, mit dem es gelingt, schwierige Betriebsverhältnisse im Produktraum zu beherrschen, denn er enthält keinerlei empfindliche Dichtungen, keinerlei geschmierte Teile oder Verschleiß-teile, welche nur auf eine kurze Lebensdauer hin ausgelegt sind.

Längenänderungen der Mischschneckenwelle werden durch die als Steckachse ausgebildete Mischschneckenwelle optimal aufgenommen, so daß die dafür vorgesehenen Lager axial nicht belastet werden.

Wie vorher erwähnt, ist die Buchse 34 am Außenumfang ballig und am Innenumfang zylindrisch ausgebildet. Grund für die ballige Ausbildung des Außenumfangs der Buchse 34 ist, daß bei Längenänderungen oder bei Verkantungen oder bei überlastungen der Mischschneckenwelle 4 die Buchse 34 seitlich ausweichen kann und deshalb ein Bruch der Buchse 34 nicht so leicht auftritt.

Ferner ist wesentlich, daß die Buchse 34 aus AMCO-Stahl ist; dies ist ein selbstschmierender, hochverschleißfester Stahl. Die Schmierung der Buchse 34 erfolgt hierbei über Feuchtigkeitsreste des im Produktraum 2 befindlichen Mischproduktes und über das Mischprodukt selbst.

## Patentansprüche

1. Mischer mit einem Mischbehälter (1) mit einer senkrechten Achse (16), einer kegeligen Seitenwand und einem Behälterboden (19) , sowie mit einer auf einer Welle (4) befestigten Mischschnecke (3) , welche über einen unterhalb des Behälterbodens (19) angeordneten Antrieb (12, 13) drehend angetrieben ist, wobei das obere Ende der Mischschnecke (3) in einem Lager (32, 34) eines rotierend angetriebenen Schwenkarmes (5) drehbar und axial verschiebbar gelagert ist, der seinerseits drehbar in einem mittigen Gehäuseflansch (6) an der Oberseite des Mischbehälters (1) von einem dort angeordneten Antrieb (8, 9) drehend angetrieben ist,
**dadurch gekennzeichnet,** daß das
Lager aus einer in axialer Richtung der Mischschneckenwelle (4) geöffneten Buchse (32) besteht, in welche eine drehfest mit der Mischschneckenwelle (4) befestigte ballige Buchse (34) eingreift, die an der Innenwand der schwenkarmfesten Buchse (32) axial verschiebbar ist und daß der Schwenkarm aus einer im Winkel geneigt angeordneten Hohlwelle besteht und (5) keine Getriebebauten aufweist.

2. Mischer nach Anspruch 1,
**dadurch gekennzeichnet,** daß der
Schwenkarm (5) aus einem geraden Teil besteht, welches abgedichtet durch einen Gehäuseflansch (6) am Mischbehälter (1) geführt ist.

3. Mischer nach Anspruch 2,
**dadurch gekennzeichnet,** daß der
Schwenkarm (5) aus einer im Winkel zur Horizontalen geneigten Hohlwelle (22) besteht, in deren stirnseitig offenes Ende eine Welle (24) eingreift, die mit einer Welle (25) größeren Durchmessers verbunden ist, die ihrerseits fest mit einem Rohrstück (28) verbunden ist, in dem die schwenkarmfeste Buchse (32) für das Lager der Mischschneckenwelle (4) aufgenommen ist.

4. Mischer nach Anspruch 2 oder 3,
**dadurch gekennzeichnet,** daß die
Hohlwelle (22) des Schwenkarmes (5) drehfest über verschraubte Flansche (21, 60) mit einer vertikalen Welle (7) verbunden ist, welche im Bereich des Gehäuselagers am Außenumfang mit einer Schonhülse (55) verbunden ist, der radial gegenüberliegend eine gehäusefeste Stopfbuchspackung (53) angeordnet ist.

## Claims

1. Mixer with a mixing receptacle (1) with a vertical axis (16), a conical side wall and a receptacle bottom (19), and with a mixing screw (3) which is mounted on a shaft (4) and driven in rotation by means of a drive mechanism (12, 13) arranged beneath the receptacle bottom (19), wherein the upper end of the mixing screw (3) is mounted rotatably and axially displaceably in a bearing (32, 34) of a rotationally driven pivot arm (5) which is in turn driven in rotation in a central housing flange (6) on the upper side of the mixing receptacle (1) by a drive mechanism (3, 9) mounted there, characterised in that the bearing consists of a bush (3) which opens in the axial direction of the mixing screw shaft (4) and in which engages a crowned bush (34) which is fixed non-rotatably to the mixing screw shaft (4) and which is axially displaceable on the inner wall of the bush (32) fixed to the pivot arm and that the pivot arm (5) consists of a hollow shaft inclined at an angle and comprises no gear fittings.

2. Mixer according to claim 1, characterised in that the pivot arm (5) consists of a straight portion which is guided on the mixing receptacle (1), sealed by a housing flange (6).

3. Mixer according to claim 2, characterised in that the pivot arm (5) consists of a hollow shaft (22) which is inclined at an angle to the horizontal and in the open front end of which engages a shaft (24) which is connected to a shaft (25) of larger diameter which is in turn connected rigidly to a pipe section (2) in which is held the bush (32) fixed to the pivot arm for the bearing of the mixing screw shaft (4).

4. Mixer according to claim 2 or 3, characterised in that the hollow shaft (22) of the pivot arm (5) is connected non-rotatably by screwed flanges (21, 60) to a vertical shaft (7) which in the region of the housing bearing at the outer circumference is connected to a protective bush (55), radially opposite which is arranged a gland packing (53) fixed to the housing.

## Revendications

1. Mélangeur comportant un récipient mélangeur (1) présentant un axe vertical (16), une paroi latérale conique et un fond de récipient (19), et une vis mélangeuse (3) fixée sur un arbre (4) et entraînée en rotation par un entraînement (12, 13) disposé au-dessous du fond de récipient (19), l'extrémité supérieure de la vis mélangeuse (3) étant montée rotative et déplaçable axialement dans un palier (32, 34) d'un bras pivotant (5) entraîné en rotation qui est lui-même entraîné en rotation, dans une bride d'enveloppe centrale (6) prévue sur la face supérieure du récipient mélangeur(1), par un entraînement (8, 9) disposé à cet endroit, caractérisé en ce que le palier se compose d'un coussinet (32) qui est ouvert dans le sens axial de l'arbre de vis mélangeuse (4) et dans lequel s'engage une douille bombée (34) reliée, fixe en rotation, a l'arbre de vis mélangeuse (4) et déplaçable axialement sur la paroi interne de la douille (32) solidaire du bras pivotant, et en ce que ledit bras pivotant (4) se compose d'un arbre creux incliné suivant un certain angle et ne possède pas de structures de transmission.

2. Mélangeur selon la revendication 1, caractérisé en ce que le bras pivotant (5) se compose d'une partie droite qui est guidée, étanche, à travers une bride d'enveloppe (6) au niveau du récipient mélangeur (1)

3. Mélangeur selon la revendication 2, caractérisé en ce que le bras pivotant (5) se compose d'un arbre creux (22) qui est incliné suivant un certain angle par rapport à l'horizontale et dans l'extrémité ouverte, côté frontal, de laquelle s'engage un arbre (24) relié à un arbre (25) de plus grand diamètre qui est lui-même relié de façon solidaire à une pièce tubulaire (28) recevant le coussinet (32) solidaire du bras pivotant, prévu pour le palier de l'arbre de vis mélangeuse (4).

4. Mélangeur selon la revendication 2 ou 3, caractérisé en ce que l'arbre creux (22) du bras pivotant (5) est relié, fixe en rotation, par l'intermédiaire de brides vissées (21, 60), a un arbre vertical (7) qui est relié, dans la zone du palier d'enveloppe, sur la périphérie extérieure, à une douille de protection (55) en face de laquelle est disposée, radialement, une garniture (53) solidaire de l'enveloppe.
